# EUROPÄISCHE PATENTSCHRIFT

(11) **EP 3 155 935 B1**
(45) Veröffentlichungstag und Bekanntmachung des Hinweises auf die Patenterteilung: **30.03.2022**
(21) Anmeldenummer: 16193687.7
(22) Anmeldetag: 13.10.2016
(51) Int. Cl.: A47F 5/10, A47B 96/14, A47F 11/10, A47B 57/40

(54) **REGALSYSTEM ZUR WARENPRÄSENTATION BESTEHEND AUS EINER EINSTECKVORRICHTUNG**
SHELF SYSTEM FOR PRESENTATION OF GOODS COMPRISING A SUSPENSION DEVICE
SYSTÈME D'ÉTAGÈRES POUR PRÉSENTATION DE MARCHANDISES COMPRENANT UN DISPOSITIF D'EMBOÎTEMENT

(30) Priorität: 15.10.2015 DE 102015117523
(43) Veröffentlichungstag der Anmeldung: 19.04.2017
(62) Teilanmeldung aus: 20212955.7
(73) Patentinhaber: Shop Systems GmbH, 88677 Markdorf (DE)
(72) Erfinder: Remensperger, Eugen, 72517 Sigmaringendorf (DE)
(74) Vertreter: Otten, Roth, Dobler & Partner mbB Patentanwälte

(56) Entgegenhaltungen:
- DE-A1-102008 045 836
- DE-U1-202012 008 355
- DE-U1-202013 105 783
- US-A- 4 973 796

## Beschreibung

Die Erfindung betrifft ein Regalsystem mit einer Einsteckvorrichtung und einem Einsteckgegenstand.

### Stand der Technik

Eine Einsteckvorrichtung für ein Regalsystem zur Warenpräsentation nach dem Oberbegriff des Anspruchs 1 ist bereits bekannt.

Ein bekanntes Regalsystem gemäß DE 20 2013 105 783 U1 zur Warenpräsentation umfasst elektrisch kontaktierbare Profilschienen und in die Profilschienen einhängbare elektrisch kontaktierbare Trägerelemente. Die Profilschienen weisen eine Öffnung auf, welche in einen Innenraum führt. Im Innenraum besitzen die Profilschienen Haltekonturen zur Aufnahme der Trägerelemente und eine Basisstrebe mit darin angeordnetem Schlitzraster als rückseitige Begrenzung des Innenraums. Seitlich wird der Innenraum der Profilschiene von einer äußeren ersten Strebe und einer inneren zweiten Strebe begrenzt. Außerdem sind an die Profilschiene Anbaustreben zur Befestigung von Wandelementen des Systems angeordnet.

Eine erste Anbaustrebe erstreckt sich seitlich von der inneren zweiten Strebe. Hierdurch bildet die erste Anbaustrebe mit der inneren zweiten Strebe einen Eckanschlag für ein erstes Wandelement, wobei das Wandelement die Funktion einer Rückwand hat. Eine zweite Anbaustrebe ist fluchtend zur äußeren ersten Strebe nach rückwärts von der Basisstrebe entfernend angeordnet, wodurch die zweite Anbaustrebe und die äußere erste Strebe eine gemeinsame Anlagefläche für ein zweites Wandelement bilden, welches die Funktion einer Seitenwand hat.

### Aufgaben und Vorteile der Erfindung

Der Erfindung liegt die Aufgabe zugrunde, eine gegenüber dem Stand der Technik verbessertes Regalsystem zur Warenpräsentation bereitzustellen.

Diese Aufgabe wird durch die Merkmale des Anspruchs 1 gelöst.

In den abhängigen Ansprüchen sind vorteilhafte und zweckmäßige Ausführungsformen der Erfindung angegeben.

Die Erfindung geht von einem Regalsystem zur Warenpräsentation bestehend aus einer Einsteckvorrichtung und einem Einsteckgegenstand in Form einer Konsole aus, wobei der Einsteckgegenstand ein Einsteckteil umfasst. Die Einsteckvorrichtung besteht aus einem Profil, das ein erstes Stützorgan umfasst und einer Kontakteinrichtung. Das Profil der Einsteckvorrichtung weist einen ersten Innenraum auf, welcher an einer ersten Seite von einer Rückwand begrenzt ist, die ein Halteorgan umfasst. Eine zweite Seite des ersten Innenraums ist von einer ersten Seitenwand gebildet und eine dritte Seite des ersten Innenraums ist von einer zweiten Seitenwand gebildet. An einer dem ersten Innenraum zugewandten Seitenfläche der ersten und/oder der zweiten Seitenwand ist ein Fixierorgan angeordnet. Das Fixierorgan ist derart ausgestaltet, eine Kontakteinrichtung daran anzuordnen. Eine vierte Seite des ersten Innenraums ist von einer Frontwand gebildet, die gegenüberliegend zur Rückwand angeordnet ist und eine schlitzartige Öffnung aufweist.

Der wesentliche Aspekt der Erfindung ist nun darin zu sehen, dass die Frontwand jeweils abstehende Bereiche in Richtung der gegenüberliegenden ersten oder zweiten Seitenwand an der ersten und zweiten Seitenwand aufweist und die Frontwand eine Anlagefläche für ein erstes Wandelement umfasst.

Die Einsteckvorrichtung ist in einer vorteilhaften Variante aus Holz und/oder Glas und/oder Metall, vorteilhaft aus Blech, insbesondere aus Kunststoff, hergestellt. Eine Einsteckvorrichtung in einer Kombination der genannten Materialien ist ebenfalls denkbar. Zum Beispiel kann die Einsteckvorrichtung vergleichsweise kostengünstig in einem Spritzgussverfahren aus Kunststoff hergestellt werden.

Das Profil ist beispielsweise U-förmig ausgebildet, mit einer ersten und zweiten Seitenwand, welche die z.B. parallel verlaufenden Seiten des U-Profils bilden. Die Frontwand kann dann an der offenen Seite des U-Profils ausgebildet sein, beispielsweise wulst- und/oder schienenartig die offenen Seite des U-Profils verengend und die schlitzartig Öffnung ausbildend.

Das erste Stützorgan ist dazu ausgestaltet ein erstes Wandelement, beispielsweise eine Paneele, z.B. eine Rigipsplatte und/oder eine Pressspanplatte und/oder ein Glaselement, daran anzuordnen, beispielsweise abzustützen. Das erste Wandelement ist z.B. die Rückwand eines Regals oder eines Schranks mit einem Regalsystem.

Vorteilhafterweise weist das erste Stützorgan Befestigungselement auf, um das erste Wandelement am ersten Stützorgan zu befestigen, beispielsweise zu schrauben, zu klemmen und/oder zu kleben.

Vorteilhafterweise sind ein, zwei oder mehr Halteorgane beispielsweise rasterartig an der Rückwand des ersten Innenraums angeordnet. Zum Beispiel sind die Halteorgane in bekannter Weise in einem vertikal verlaufenden Raster an der Rückwand angeordnet. Die Halteorgane sind beispielsweise in bekannter Art schlitzförmig ausgebildet, um daran einen Einsteckgegenstand, beispielsweise eine Konsole, einzustecken und/oder einzuhängen.

Die Kontakteinrichtung ist vorteilhafterweise dazu ausgebildet einen elektrischen Kontakt mit einem in die Einsteckvorrichtung eingesetzten Einsteckteil eines Einsteckgegenstands auszubilden. Insbesondere kann die Kontakteinrichtung zwei elektrische Kontakte, welche isoliert zueinander ausgestaltet sind, mit dem in die Einsteckvorrichtung eingesetzten Einsteckteil ausbilden.

Der elektrische Kontakt kann beispielsweise, durch eine elektrische Zuführung, welche am Profil, insbesondere an der Kontakteinrichtung, angeordnet werden kann, mit einer elektrischen Spannung beaufschlagt sein.

Denkbar ist, dass die elektrische Zuführung derart ausgestaltet ist, dass sie von unten und/oder oben in das Profil eingesetzt werden kann.

Die elektrische Spannung kann als eine Wechselspannung, vorteilhaft eine Gleichspannung, insbesondere eine Niedervoltspannung vorliegen. Beispielsweise wird die elektrische Spannung durch einen Transformator, welcher z.B. über eine elektrisch leitende Kabelverbindung mit der elektrischen Zuführung verbunden ist, erzeugt und/oder umgeformt.

Die Frontwand kann die vierte, offene Seite des U-Profils mit Ausnahme der schlitzartigen Öffnung verschließen.

Die schlitzartige Öffnung der Frontwand verläuft beispielsweise vertikal an der Frontwand, von unten nach oben, durchgehend. Auch kann die schlitzartige Öffnung sich in Richtung des ersten Innenraums, von außen nach innen, verjüngen, beispielsweise V-förmig. Vorteilhaft weist die schlitzartige Öffnung in einem mittleren Bereich ein, die schlitzartige Öffnung verschmälerndes Element auf, beispielsweise einen Wulst.

Insbesondere kann die Frontwand Montageorgane aufweisen mittels derer ein erstes Wandelement am Profil befestigt werden kann.

Im angeordneten Zustand des ersten Wandelements an der Frontwand überdeckt oder verschließt das angeordnete erste Wandelement die schlitzartige Öffnung der Frontwand nicht. Hierdurch ist auch bei angeordnetem erstem Wandelement ein Einstecken eines Einsteckgegenstandes durch die schlitzartige Öffnung der Frontwand in den ersten Innenraum des Profils der Einsteckvorrichtung möglich.

Erfindungsgemäß bilden eine erste und eine zweite Blendenwand einen Zwischenraum aus, wobei die erste und/oder die zweite Blendenwand mit Versatz, insbesondere nach innen, zu der ersten und/oder der zweiten Seitenwand verlaufen. Vorteilhafterweise sind die erste und/oder die zweite Blendenwand an einer dem ersten Innenraum abgewandten Außenseite der Frontwand des Profils abstehend angeordnet.

Durch die Anordnung der ersten und/oder der zweiten Blendenwand an der Frontwand kann die schlitzartige Öffnung der Frontwand des Profils durch den Zwischenraum spaltartig verlängert werden. Hierdurch bilden die erste und die zweite Blendenwand einen spaltartigen Zwischenraum, welcher z.B. in Richtung des ersten Innenraums des Profils vorteilhaft durchgehend offen ist.

Der Zwischenraum kann derart ausgestaltet sein, dass er sich in Richtung des ersten Innenraums des Profils, beispielsweise V-förmig verjüngt. Auch eine umgekehrte V-förmige Ausgestaltung des Zwischenraums, eine Verjüngung aus Richtung der Rückwand, ist vorstellbar.

Die erste und/oder die zweite Blendenwand kann vorteilhafterweise derart ausgebildet sein, Teile eines in die Einsteckvorrichtung eingesetzten Einsteckgegenstands, welche sich im eingesetzten Zustand im Zwischenraum befinden, zu verdecken. Hierdurch wird das ästhetische Erscheinungsbild des Regalsystems für einen Nutzer verbessert.

Erfindungsgemäß ist das stromabnehmende Einsteckteil am Einsteckgegenstand angeordnet.

Außerdem vorteilhaft bildet die Frontwand mit der ersten und/oder zweiten Blendenwand an der dem Zwischenraum und dem ersten Innenraum des Profils abgewandten Seite eine Anschlag, vorteilhaft einen Eckanschlag, insbesondere für ein Wandelement.

Der Anschlag kann derart ausgestaltet sein, dass insbesondere bei der Montage des ersten Wandelementes, das erste Wandelement an der Frontwand und/oder der ersten und/oder der zweiten Blendenwand angestoßen werden kann.

Außerdem vorteilhaft ist, dass das erste Stützorgan an der ersten und/oder der zweiten Seitenwand abstehend angeordnet ist und eine Wandelement-Anlagefläche umfasst. Die Wandelement-Anlagefläche ist, beispielsweise parallel und fluchtend zu einer der Rückwand des Profils gegenüberliegenden Außenseite der Frontwand ausgerichtet.

In Richtung Rückwand des Profils gesehen kann das erste Stützorgan zusammen mit der Frontwand eine Fläche bilden, insbesondere eine Anlagefläche, beispielsweise für ein erstes Wandelement.

Durch die parallele Ausrichtung der Wandelement-Anlagefläche zur Außenseite der Frontwand kann das erste Stützorgan als zusätzliche Stütze für ein an das Profil angeordnetes erstes Wandelement, beispielsweise ein an die Frontwand angeschlagenes erstes Wandelement, dienen. Hierdurch wird ein Regalsystem, in welchem die Einsteckvorrichtung angeordnet ist, zusätzlich versteift.

Auch ist es denkbar, dass das erste Stützorgan direkt an der Frontwand, parallel zur Frontwand und in Verlängerung der Frontwand, am Profil angeordnet ist.

Das erste Stützorgan ist vorteilhafterweise an der zweiten und/oder dritten Seite des ersten Innenraums, vom ersten Innenraum abstehend angebracht, insbesondere ist das erste Stützorgan in Verlängerung der Frontwand zur ersten und/oder zweiten Seitenwand abstehend angeordnet.

Des Weiteren ist es vorteilhaft, dass an der ersten und/oder der zweiten Seitenwand ein Vorsprung ausgebildet ist.

Der Vorsprung kann als ein Anschlag, insbesondere ein Eckanschlag, für das erste Wandelement ausgebildet sein.

An der ersten und/oder der zweiten Seitenwand kann, an der dem ersten Innenraum abgewandten Seitenflächen, ein Anschlag für eine lange, schmale und/oder eine große, flache Seitenfläche des ersten Wandelements ausgebildet sein. Dabei ist die große, flache Seitenfläche des ersten Wandelements beispielsweise die Rückseite eines Wandpaneels, beispielsweise einer Rückwand eines Schrankes, und die lange, schmale Seitenfläche eine Seitenwand des Wandpaneels.

Außerdem vorstellbar ist, dass die der Rückseite des angeordneten ersten Wandelements gegenüberliegend ausgebildete Frontseite bündig an die Frontwand des Profils anschließt.

Denkbar ist auch, dass die große, flache Seitenfläche die Frontseite des ersten Wandelements bildet und das erste Wandelement aus Richtung der Rückwand des Profils und mit der langen, schmalen Seitenfläche und/oder mit der großen, flachen Seitenfläche an den Anschlag an die erste und/oder zweite Seitenwand des ersten Innenraums angeschlagen wird und vorzugsweise als eine Rückwand eines Regalsystems ausgestaltet ist.

In einer vorteilhaften Ausgestaltung der Erfindung sind die Frontwand und/oder die erste und/oder zweite Blendenwand Bestandteil der ersten und/oder zweiten Seitenwand.

Überdies von Vorteil ist, dass ein zweites Stützorgan parallel und fluchtend an der ersten und/oder zweiten Seitenwand angebunden und von der Rückwand abstehend angeordnet ist.

Vorteilhaft ist auch, dass das zweite Stützorgan an der dem ersten Stützorgan gegenüberliegenden ersten und/oder zweiten Seitenwand angeordnet ist.

Das zweite Stützorgan kann zusammen mit der ersten und/oder zweiten Seitenwand einen Anschlag für eine große, flache Seitenfläche des weiteren Wandelements bilden. Das weitere Wandelement ist beispielsweise eine Seitenwand des Regalsystems und ist zum Beispiel senkrecht zum ersten Wandelement, einer Rückwand des Regalsystems, ausgerichtet. Somit bildet die große, flache Seitenfläche der Seitenwand des Regalsystems eine Innenseite.

Außerdem besitzt das zweite Stützorgan vorteilhaft ein Anschlagelement. Am Anschlagelement kann eine lange, schmale Seitenfläche des Wandelements, beispielsweise die rückseitige Seitenfläche der am Regalsystem angeordneten Seitenwand angeschlagen und/oder angestoßen werden.

Eine weitere vorteilhafte Modifikation der Einsteckvorrichtung ist, dass ein an einer Außenseite der ersten und/oder der zweiten Blendenwand vom Zwischenraum der ersten und der zweiten Blendenwand nach außen abstehendes Abstandsorgan ausgebildet ist.

Das Abstandsorgan ist vorteilhaft derart ausgestaltet, dass es die erste und/oder zweite Blendenwand gegenüber dem an das Profil angeordneten weiteren Wandelement abstützt. Ein Verbiegen in Richtung des weiteren Wandelements und/oder Brechen der ersten und/oder zweiten Blendenwand beispielsweise beim Einstecken des Einsteckgegenstandes in den ersten Innenraum des Profils wird dadurch verhindert.

Außerdem vorteilhaft dient das Abstandsorgan als Blendenelement gegenüber einem Nutzer, welcher in Richtung der Rückwand des Profils auf das Profil blickt, hierdurch wird eine verbesserte Ästhetik der Einsteckvorrichtung erzielt.

Vorteilhaft ist auch, dass das Abstandsorgan an der dem ersten Stützorgan gegenüberliegenden Seite der ersten und/oder zweiten Blendenwand angeordnet ist.

Erfindungsgemäß ist die Kontakteinrichtung als schienenartiges Element ausgebildet.

Das Fixierorgan des Profils kann derart ausgestaltet sein, dass eine Kontakteinrichtung, welche als ein schienenartiges Element ausgebildet ist, beispielsweise als sogenannte Kontaktschiene, von unten und/oder oben in den ersten Innenraum des Profils eingeschoben werden kann.

Vorteilhafterweise umfasst die Kontakteinrichtung zwei schienenartige Elemente, welche sich im angeordneten Zustand im ersten Innenraum beispielsweise gegenüberliegen und von unten und/oder oben in den ersten Innenraum des Profils eingeschoben werden können.

Außerdem kann jedes der schienenartigen Elemente einen elektrischen Kontakt mit einem Einsteckteil eines Einsteckgegenstandes, welcher in die Einsteckvorrichtung eingesetzt ist, eingehen. Insbesondere können die elektrischen Kontakte zueinander elektrisch isoliert ausgebildet sein. Die elektrischen Kontakte können dabei das gleiche elektrischen Potential, insbesondere unterschiedliche elektrischen Potentiale aufweisen.

Beispielsweise wird die elektrische Zuführung in den ersten Innenraum des Profils von unten und/oder oben zwischen zwei schienenartige Elemente eingesetzt und/oder geklemmt und/oder geklipst, insbesondere eingesteckt. Hierbei können elektrischen Kontakte der Zuführung eine elektrische Verbindung mit den elektrischen Kontakten der schienenartigen Elemente und/oder der Einsteckvorrichtung ausbilden.

Überdies von Vorteil ist, dass ein Blendenelement vorgesehen ist und, dass das Profil einen zweiten Innenraum umfasst, wobei der zweite Innenraum des Profils Seitenwände aufweist und wenigstens eine Seitenwand ein Halteelement umfasst, wobei das Blendenelement daran angeordnet ist.

Das Profil kann einen zweiten Innenraum umfassen, wobei die Rückwand des ersten Innenraums die Frontwand des zweiten Innenraums bildet.

Im eingesetzten Zustand des Einsteckgegenstandes in die Einsteckvorrichtung befindet sich ein Teil des Einsteckgegenstandes, welcher in Richtung Rückwand durch die Halteorgane geschoben wird, im zweiten Innenraum.

Das Blendenelement ist beispielsweise als schienenartige U-förmige Profilschiene ausgebildet und dient zur Abschirmung von durch das Halteorgan einfallendem Licht.

Vorteilhaft ist das Halteelement der Seitenwand derart ausgestaltet, ein schienenartiges Blendenelement daran zu befestigen. Beispielsweise wird das schienenartige Blendenelement von unten und/oder oben in den zweiten Innenraum des Profils eingesetzt, beispielsweise in das Halteelement eingeschoben und/oder geklemmt.

Vorteilhaft erweist sich auch, dass das zweite Stützorgan eine Seitenwand des zweiten Innenraums bildet. Durch die vorteilhafte Ausgestaltung des zweiten Stützorgans als Seitenwand des zweiten Innenraums ist eine vergleichsweise kostengünstige Herstellung der Einsteckvorrichtung möglich.

Erfindungsgemäß ist ein Einsteckgegenstand mit einem Einsteckteil für eine Einsteckvorrichtung nach einer der oben genannten Arten derart ausgestaltet, dass das Einsteckteil im eingesteckten Zustand in der Einsteckvorrichtung mit der Kontakteinrichtung der Einsteckvorrichtung eine elektrische Verbindung ausbildet. Insbesondere kann das Einsteckteil des Einsteckgegenstandes mit der Einsteckvorrichtung eine elektrische Verbindung ausbilden.

In einer vorteilhaften Ausgestaltung der Erfindung umfasst das Profil der Einsteckvorrichtung einen dritten Innenraum und der dritte Innenraum ist an einer ersten Seite von einer weiteren Rückwand begrenzt, und die weitere Rückwand umfasst ein zweites Halteorgan, wobei eine zweite Seite des dritten Innenraums von einer weiteren zweiten Seitenwand und eine dritte Seite von einer dritten Seitenwand gebildet wird, wobei eine vierte Seite des dritten Innenraums von einer weiteren Frontwand gebildet ist, die gegenüberliegend zur weiteren Rückwand angeordnet ist und eine schlitzartige Öffnung aufweist und jeweils abstehende Bereiche in Richtung der gegenüberliegenden weiteren zweiten und dritten Seitenwand aufweist und wobei die weitere Frontwand eine weitere Anlagefläche für das erste und/oder ein zweites Wandelement umfasst.

Hierdurch ist es möglich zwei Einsteckgegenstände parallel nebeneinander an der Einsteckvorrichtung anzuordnen, wobei vorteilhaft nur ein Einsteckteil eines Einsteckgegenstands eine elektrische Verbindung mit der Einsteckvorrichtung ausbildet. Dadurch können höhere Lasten an der Einsteckvorrichtung angeordnet werden, bzw. die Einsteckgegenstände können hinsichtlich ästhetischer Gesichtspunkte schlanker ausgebildet werden, da sich das angeordnete Gewicht auf zwei Einsteckgegenstände verteilt.

Auch ist es vorteilhaft, dass an der ersten und/oder der zweiten Blendenwand ein Justageorgan für das erste und/oder zweite Wandelement ausgebildet ist.

Durch das Justageorgan kann ein Wandelement, bei einer Montage des Wandelements an der Einsteckvorrichtung, vergleichsweise einfach angeordnet und ausgerichtet werden.

Der Einsteckgegenstand ist vorteilhaft als allgemein bekannte Konsole ausgestaltet, beispielsweise derart, dass Kleiderbügel und/oder Regalböden daran angeordnet werden können.

Das Regalsystem umfasst vorteilhafterweise zwei Einsteckvorrichtungen und zwei Einsteckgegenstände, wobei nur eine Einsteckvorrichtung eine elektrische Spannungsversorgung bereitstellt.

Vorstellbar ist auch, dass das Regalsystem derart ausgestaltet ist, dass beide Einsteckvorrichtungen eine gemeinsame elektrische Spannungsversorgung bereitstellen. Beispielsweise ist die elektrische Spannungsversorgung als Gleichspannung ausgebildet und die Kontakteinrichtung der ersten Einsteckvorrichtung besitzt einen elektrischen Potentialunterschied zur Kontakteinrichtung der zweiten Einsteckvorrichtung.

### Beschreibung des Ausführungsbeispiels

Mehrere Ausführungsbeispiele werden anhand der nachstehenden schematischen Zeichnungen unter Angabe weiterer Einzelheiten und Vorteile näher erläutert.

Es zeigen:
- Figur 1: eine Aufsicht auf eine erste Variante eines erfindungsgemäßen Profils,
- Figur 2: eine Aufsicht auf eine zweite Variante des Profils,
- Figur 3: eine Aufsicht auf eine dritte Variante des Profils,
- Figur 4: eine perspektivische Ansicht von seitlich oben vorne auf das Profil nach Figur 3,
- Figur 5: eine Ansicht von vorne auf eine spaltartige Öffnung des Profils nach Figur 3,
- Figur 6: eine Ansicht von hinten auf eine Rückwand des Profils nach Figur 3,
- Figur 7: eine Aufsicht auf das Profil nach Figur 3, daran angeordnet eine Kontakteinrichtung und ein Blendeelement,
- Figur 8: eine perspektivische Ansicht von vorne seitlich oben auf das Blendenelement aus Figur 7,
- Figur 9: eine perspektivische Ansicht von vorne seitlich oben auf eine erfindungsgemäße Einsteckvorrichtung nach Figur 7 mit daran angeordnetem Einsteckgegenstand,
- Figur 10: eine seitliche Ansicht auf ein Querschnitt durch die Einsteckvorrichtung nach Figur 9 mit daran angeordneten Einsteckteil und Regalboden,
- Figur 11: eine perspektivische Ansicht von seitlich hinten unten auf ein erfindungsgemäßes Regalsystem mit zwei Einsteckvorrichtungen nach Figur 9,
- Figur 12: eine seitliche Ansicht auf eine erste Variante eines erfindungsgemäßen Einsteckgegenstandes,
- Figur 13: eine seitliche Ansicht auf eine zweite Variante eines Einsteckgegenstandes mit einer ersten Version eines daran angeordneten Einsteckteils,
- Figur 14: eine seitliche Ansicht auf eine weitere Variante eines Einsteckgegenstandes mit einer zweiten Version eines daran angeordneten Einsteckteils,
- Figur 15: eine Aufsicht auf eine vierte Variante eines erfindungsgemäßen Profils,
- Figur 16: eine Aufsicht auf eine fünfte Variante eines erfindungsgemäßen Profils und
- Figur 17: eine Aufsicht auf eine sechste Variante eines erfindungsgemäßen Profils.

Ein Profil 1, 46, 47, 52 bis 54 einer erfindungsgemäßen Einsteckvorrichtung 40 umfasst einen ersten Innenraum 2, welcher von einer Rückwand 3, einer ersten Seitenwand 4, einer zweiten Seitenwand 5 und einer Frontwand 6 gebildet wird (Figuren 1 bis 4, 15). An den Seitenwänden 4, 5 des ersten Innenraums 2 sind Fixierorgane 7, 8 ausgebildet um daran eine Kontakteinrichtung 31, 32 anzuordnen (Figur 7).

An der Frontwand 6 ist eine schlitzartige Öffnung 9 ausgebildet, welche durchgehend vertikal von oben nach unten an der Frontwand 6 ausgestaltet ist. Die schlitzartige Öffnung 9 umfasst dabei einen Wulst 44, 45, welcher die schlitzartige Öffnung 9 verjüngt, insbesondere in Richtung des ersten Innenraums 2.

Außerdem kann an einer Außenseite 42 der Frontwand 6 ein Anschlagselement ausgebildet sein, an dem ein erstes Wandelement angeordnet und/oder angeschlagen werden kann. Beispielsweise wird das erste Wandelement mit seiner großen, flachen Rückseite in Richtung des ersten Innenraums 2 an der Außenseite 42 der Frontwand 6 angeschlagen.

Des Weiteren kann eine Blendenwand 10, 11 mit einem Versatz zur ersten Seitenwand 4 und zur zweiten Seitenwand 5 an der Frontwand 6 angeordnet sein. Die Blendenwände 10, 11 können zwischen sich einen spaltartigen Zwischenraum 12 ausbilden. Der Zwischenraum 12 kann dazu ausgestaltet sein, die schlitzartige Öffnung 9 der Frontwand 6 zu verlängern.

Vorteilhafterweise kann an der Blendenwand 10 ein trägerartiges Abstandsorgan 13 angebracht sein, welches in einem Querschnitt von oben betrachtet L-förmig ausgestaltet ist. Eine Seitenfläche des Abstandsorgans 13 kann dabei als ein Anschlagselement 14 für ein zweites Wandelement ausgebildet sein.

Das Profil 1, 46, 47, 52 bis 54 kann außerdem einen zweiten Innenraum 15 umfassen, welcher von der Rückwand 3, einer dritten Seitenwand 16 und einer vierten Seitenwand 17 gebildet wird. An der dritten und vierten Seitenwand 16, 17 kann ein Halteelement 18, 19 ausgebildet sein, in welche ein Blendenelement 20 von unten oder oben in das Profil 1, 46, 47, 52 bis 54 eingeschoben werden kann. Dabei ist das Blendenelement 20 mit seiner großen flachen Seitenfläche 21 parallel zur Rückwand 3 und senkrecht zur ersten und zweiten Seitenwand 4, 5 ausgerichtet (Figuren 2, 7 bis 10).

Ein erstes Stützorgan 22 kann seitlich abstehend an der ersten Seitenwand 4 angeordnet sein. Das erste Stützorgan 22 umfasst eine Wandelement-Anlagefläche 23, um ein erstes Wandelement, welches an der Frontwand 6 und/oder der Seitenwand 4 anliegend und/oder anstoßend angeordnet sein kann zusätzlich zu stützen (Figuren 1 bis 5).

Das erste Stützorgan 22 kann auch derart an der ersten Seitenwand 4 angeordnet sein, dass ein erstes Wandelement, beispielsweise eine Rückwand, mit einer schmalen Seitenfläche parallel zum Normalenvektor der Seitenwand 4 in Richtung des ersten Innenraums 2 an einem Anschlagselement und/oder einer Anschlagsfläche der Seitenwand 4 angeordnet und/oder angestoßen werden kann.

In Verlängerung zur dritten Seitenwand 16 kann ein zweites Stützorgan 24 angeordnet werden, welches dazu ausgestaltet ist ein zweites Wandelement, beispielsweise eine Seitenwand, welche senkrecht zum ersten Wandelement ausgerichtet ist am Profil 1, 46, 47, 52 bis 54 anzuordnen (Figuren 1 bis 4, 6).

Das zweite Stützorgan 24 kann aber auch äquivalent bzw. spiegelverkehrt zum ersten Stützorgan 22 ausgestaltet sein (siehe Figur 2). Dabei umfasst sowohl das erste Stützorgan 22 als auch das zweite Stützorgan 24 ein Befestigungselement 25, 26 um ein erstes und/oder zweites Wandelement zu befestigen.

Am Stützorgan 22 kann zusätzlich ein Montageelement 27 ausgebildet sein (Figuren 1, 3, 4). Mit Hilfe des Montageelements 27 ist es möglich ein Wandelement in einem ersten Montageschritt am Profil 1, 46, 47, 52 bis 54 anzulegen, um es anschließend vergleichsweise einfach justieren und in einem weiteren Montageschritt fest am Profil 1, 46, 47, 52 bis 54 fixieren zu können.

An einer Außenseite der Blendenwand 10, 11 kann ein leistenförmig ausgebildetes Justageorgan 29, 30 seitlich abstehend angeordnet sein. Das Justageorgan 29, 30 kann dazu dienen ein am Profil 1, 46, 47, 52 bis 54 angeordnetes Wandelement auszurichten und/oder gegebenenfalls zu justieren (Figur 2).

In einer Frontansicht des Profils 1, 46, 47, 52 bis 54 (Figur 5) und in einer Rückansicht des Profils 1, 46, 47, 52 bis 54 (Figur 6) ist ein Halteorgan 28 gezeigt, welches derart ausgestaltet ist, dass ein Einsteckgegenstand 37, 48, 49 daran angeordnet werden kann.

Am ersten Stützorgan 22 kann eine Einkerbung 51 ausgebildet sein. Die Einkerbung 51 ist vorteilhaft derart ausgestaltet, dass sie als Dehnstelle für das Stützorgan 22 dient. beispielsweise als V-förmig ausgestaltete vertikal verlaufende Einkerbung. Dadurch ist das Stützorgan 22 beweglich und/oder elastisch entlang der Einkerbung 51 ausgebildet und gibt bei einer Montage eines Wandelementes vorteilhaft nach und kann den Anschlag des Wandelements an das Profil 1, 46, 47, 52 bis 54 abfedern und/oder dämpfen (Figuren 6, 7).

Ein Profil 53, 54 einer erfindungsgemäßen Einsteckvorrichtung 40 kann des Weiteren einen dritten Innenraum 60 aufweisen. Der dritte Innenraum 60 wird durch eine weitere Rückwand 3a, eine weitere zweite Seitenwand 5a, welche in dieser Ausbildung (Figuren 16, 17) des Profils 53, 54 eine Mittelwand bildet und mit der zweiten Seitenwand 5 zusammenfällt, einer weiteren Seitenwand 55 und einer weiteren Frontwand 6a gebildet. An der Frontwand 6a ist eine weitere schlitzartige Öffnung 61 ausgebildet, welche durchgehend vertikal von oben nach unten an der Frontwand 6a ausgestaltet ist und parallel zur ersten Öffnung 9 ausgerichtet ist (Figuren 16, 17).

Außerdem denkbar ist, dass gegebenenfalls die Rückwände 3, 3a sich überlagern, insbesondere zusammenfallen, und eine einzige Rückwand bilden.

An der Frontwand 6a sind weiterhin Blendenwände 56, 57 angeordnet, welche mit einem Versatz zur weiteren zweiten Seitenwand 5a und zur dritten Seitenwand 55 ausgebildet sind. Die Blendenwände 56, 57 können zwischen sich einen zweiten spaltartigen Zwischenraum ausbilden, welcher dazu ausgestaltet sein kann, die schlitzartige Öffnung 61 der Frontwand 6a zu verlängern.

Des Weiteren kann an einer Blendenwand 11, 56 ein Justageorgan 58, 59, insbesondere in senkrechter Richtung parallel zur Rückwand 3a, abstehend angeordnet sein. Hierdurch kann ein Wandelement bei einer Montage zwischen der Außenseite 42, der Blendwand 11, 56 und dem Justageorgan 58, 59 vergleichsweise einfach ausgerichtet und an die Außenseite 42 angeordnet werden.

In die Fixierorgane 7, 8 kann von unten und/oder oben eine schienenartige Kontakteinrichtung 31, 32 eingeschoben werden (Figuren 2, 7, 9 bis 11). Die schienenartige Kontakteinrichtung 31, 32 weist einen elektrischen Kontakt 33 bis 36 auf, welcher derart ausgestaltet sein kann, dass ein Einsteckteil 38, 39, 50 des Einsteckgegenstands 37, 48, 49 (Figuren 12 bis 14), welcher in das Profil 1, 46, 47, 52 bis 54 durch den Zwischenraum 12 und die Öffnung 9 in den ersten Innenraum 2 in das Profil 1, 46, 47, 52 bis 54 eingesetzt ist (Figur 9, 10), einen elektrische Verbindung mit dem elektrischen Kontakt 33 bis 36 herstellt. Am Einsteckgegenstand 37, 48, 49 ist dazu das Einsteckteil 38, 39, 50 derart angeordnet, dass es eine elektrische Verbindung mit der Kontakteinrichtung 31, 32 ausbildet. Im angeordneten Zustand des Einsteckgegenstandes 37, 48, 49 am Profil 1, 46, 47, 52 bis 54 ist das Einsteckteil 38, 39, 50 vorteilhaft vollständig in den ersten Innenraum 2 eingeführt, sodass es durch einen Nutzer von außen nicht sichtbar ist.

Ein Teilausschnitt eines vollständig montierten Regalsystems 41 mit einer Einsteckvorrichtung 40, einem Einsteckgegenstand 37, 48, 49 und einem Regalboden 43 ist in Figur 11 gezeigt.

**Bezugszeichenliste:**

| | | | |
|---|---|---|---|
| 1 | Profil | 28 | Halteorgan |
| 2, 15, 60 | Innenraum | 29 - 30 | Justageorgan |
| 3, 3a | Rückwand | 31 - 32 | Kontakteinrichtung |
| 4 - 5, 5a | Seitenwand | 33 - 36 | Kontakt |
| 6, 6a | Frontwand | 37 | Einsteckgegenstand |
| 7 - 8 | Fixierorgan | 38 - 39 | Einsteckteil |
| 9, 61 | Öffnung | 40 | Einsteckvorrichtung |
| 10 - 11 | Blendenwand | 41 | Regalsystem |
| 12 | Zwischenraum | 42, 42a | Außenseite |
| 13 | Abstandsorgan | 43 | Regalboden |
| 14 | Anschlagselement | 44 - 45 | Wulst |
| 16 - 17 | Seitenwand | 46 - 47 | Profil |
| 18 - 19 | Halteelement | 48 - 49 | Einsteckgegenstand |
| 20 | Blendenelement | 50 | Einsteckteil |
| 21 | Seitenfläche | 51 | Einkerbung |
| 22, 24 | Stützorgan | 52 - 54 | Profil |
| 23 | Anlagefläche | 55 | Seitenwand |
| 25 - 26 | Befestigungselement | 56 - 57 | Blendenwand |
| 27 | Montageelement | 58 - 59 | Justageorgan |

## Patentansprüche

1. Regalsystem (41) zur Warenpräsentation bestehend aus einer Einsteckvorrichtung (40) und einem Einsteckgegenstand (37, 48, 49) in Form einer Konsole, wobei der Einsteckgegenstand ein Einsteckteil (38, 39, 50) umfasst, wobei die Einsteckvorrichtung (40) aus einem Profil (1, 46, 47, 52 - 54) besteht, das ein erstes Stützorgan (22, 24) umfasst und einer schienenartigen Kontakteinrichtung (31, 32), wobei das Profil (1, 46, 47, 52 - 54) einen ersten Innenraum (2) aufweist, der an einer ersten Seite von einer Rückwand (3) begrenzt ist, wobei die Rückwand (3) ein Halteorgan (28) umfasst, wobei eine zweite Seite des ersten Innenraums (2) von einer ersten Seitenwand (4) und eine dritte Seite des ersten Innenraums (2) von einer zweiten Seitenwand (5) gebildet ist, wobei an einer dem ersten Innenraum (2) zugewandten Seitenfläche der ersten und/oder der zweiten Seitenwand (4, 5) ein Fixierorgan (7, 8) angeordnet ist, das derart ausgestaltet ist, die schienenartige Kontakteinrichtung (31, 32) daran anzuordnen, wobei eine vierte Seite des ersten Innenraums (2) von einer Frontwand (6) gebildet ist, die gegenüberliegend zur Rückwand (3) angeordnet ist und eine schlitzartige Öffnung (9) aufweist, wobei die Frontwand (6) jeweils abstehende Bereiche in Richtung der gegenüberliegenden ersten oder zweiten Seitenwand (4, 5) an der ersten und zweiten Seitenwand (4, 5) aufweist und die Frontwand eine Anlagefläche (42) für ein erstes Wandelement umfasst, wobei eine erste Blendenwand (11) mit einem Versatz zur ersten Seitenwand (4) und eine zweite Blendenwand (10) mit einem Versatz zur zweiten Seitenwand (5) an der Frontwand (6) vorhanden ist, wobei die erste und die zweite Blendenwand (10, 11) zwischen sich einen spaltartigen Zwischenraum (12) ausbilden, wobei das Einsteckteil (38, 39, 50) als ein stromabnehmendes Einsteckteil (38, 39, 50) ausgebildet ist und derart ausgestaltet ist, dass im eingesteckten Zustand des Einsteckgegenstandes (37, 48, 49) in die Einsteckvorrichtung (40) das stromabnehmende Einsteckteil (38, 39, 50) mit der schienenartigen Kontakteinrichtung (31, 32) einen elektrischen Kontakt ausbildet, wobei das stromabnehmende Einsteckteil (38, 39, 50) am Einsteckgegenstand (37, 48, 49) angeordnet ist, **dadurch gekennzeichnet, dass** im angeordneten Zustand des Einsteckgegenstandes (37, 48, 49) am Profil (1, 46, 47, 52 - 54) das stromabnehmende Einsteckteil (38, 39, 50) durch den Zwischenraum (12) und die Öffnung (9) des Profils (1, 46, 47, 52 - 54) vollständig in den ersten Innenraum (2) eingeführt ist, sodass das stromabnehmende Einsteckteil (38, 39, 50) durch einen Nutzer von außen nicht sichtbar ist und, dass das stromabnehmende Einsteckteil (38, 39, 50) unmittelbar am Einsteckgegenstand (37, 48, 49) befestigt ist.

2. Regalsystem (41) zur Warenpräsentation nach Anspruch 1, **dadurch gekennzeichnet, dass** die erste und die zweite Blendenwand (10, 11) der Einsteckvorrichtung (40) den Zwischenraum (12) bilden, wobei die erste und/oder die zweite Blendenwand (10, 11) mit Versatz zu der ersten und/oder der zweiten Seitenwand (4, 5) verlaufen und an einer dem ersten Innenraum (2) abgewandten Außenseite (42) der Frontwand (6) des Profils (1, 46, 47, 52 - 54) abstehend angeordnet sind.

3. Regalsystem (41) zur Warenpräsentation nach einem der vorangegangenen Ansprüche, **dadurch gekennzeichnet, dass** das erste Stützorgan (22) an der ersten und/oder der zweiten Seitenwand (4, 5) abstehend angeordnet ist und eine Wandelement-Anlagefläche (23) umfasst, wobei die Wandelement-Anlagefläche (23) parallel und fluchtend zu einer, dem ersten Innenraum (2) des Profils (1, 46, 47) gegenüberliegenden, Außenseite (42) der Frontwand (6) ausgerichtet ist.

4. Regalsystem (41) zur Warenpräsentation nach einem der vorangegangenen Ansprüche, **dadurch gekennzeichnet, dass** an der ersten und/oder der zweiten Seitenwand (4, 5) der Einsteckvorrichtung (40) ein Vorsprung ausgebildet ist.

5. Regalsystem (41) zur Warenpräsentation nach einem der vorangegangenen Ansprüche, **dadurch gekennzeichnet, dass** ein zweites Stützorgan (24) parallel und fluchtend an der ersten und/oder zweiten Seitenwand (4, 5) der Einsteckvorrichtung (40) angebunden und von der Rückwand (3) abstehend angeordnet ist.

6. Regalsystem (41) zur Warenpräsentation nach einem der Ansprüche 2 bis 5, **dadurch gekennzeichnet, dass** ein an einer Außenseite der ersten und/oder der zweiten Blendenwand (10, 11) vom Zwischenraum (12) der ersten und der zweiten Blendenwand (10, 11) nach außen abstehendes Abstandsorgan (13) ausgebildet ist.

7. Regalsystem (41) zur Warenpräsentation nach einem der vorangegangenen Ansprüche, **dadurch gekennzeichnet, dass** die Kontakteinrichtung (31, 32) als schienenartiges Element ausgebildet ist.

8. Regalsystem (41) zur Warenpräsentation nach einem der vorangegangenen Ansprüche, **dadurch gekennzeichnet, dass** ein Blendenelement (20) am der Einsteckvorrichtung (40) vorgesehen ist und, dass das Profil (1, 46, 47, 52 - 54) einen zweiten Innenraum (15) umfasst, wobei der zweite Innenraum (15) des Profils (1, 46, 47, 52 - 54) Seitenwände (16, 17) aufweist und wenigstens eine Seitenwand (16, 17) ein Halteelement (18, 19) umfasst, wobei das Blendenelement (20) daran angeordnet ist.

9. Regalsystem (41) zur Warenpräsentation nach einem der vorangegangenen Ansprüche, **dadurch gekennzeichnet, dass** das zweite Stützorgan (24) eine Seitenwand (16) des zweiten Innenraums (15) bildet.

10. Regalsystem (41) zur Warenpräsentation nach einem der vorangegangenen Ansprüche, **dadurch gekennzeichnet, dass** das Profil (53, 54) einen dritten Innenraum (60) umfasst, und der dritte Innenraum (60) an einer ersten Seite von einer weiteren Rückwand (3a) begrenzt ist, und die weitere Rückwand (3a) ein zweites Halteorgan umfasst, wobei eine zweite Seite des dritten Innenraums (60) von einer weiteren zweiten Seitenwand (5a) und eine dritte Seite von einer dritten Seitenwand (55) gebildet wird, wobei eine vierte Seite des dritten Innenraums (60) von einer weiteren Frontwand (6a) gebildet ist, die gegenüberliegend zur Rückwand (3a) angeordnet ist und eine schlitzartige Öffnung aufweist und jeweils abstehende Bereiche in Richtung der gegenüberliegenden weiteren zweiten und dritten Seitenwand (5a, 55) aufweist und wobei die weitere Frontwand (6a) eine Anlagefläche (42a) für das erste und/oder ein zweites Wandelement umfasst.

11. Regalsystem (41) zur Warenpräsentation nach einem der vorangegangenen Ansprüche, **dadurch gekennzeichnet, dass** an der ersten und/oder der zweiten Blendenwand (10, 11) ein Justageorgan (58, 59) für das erste und/oder zweite Wandelement ausgebildet ist.

12. Regalsystem (41) zur Warenpräsentation nach einem der vorangegangenen Ansprüche **dadurch gekennzeichnet, dass** zwei Einsteckvorrichtungen (40) und zwei Einsteckgegenstände (37, 48, 49) vorgesehen sind, wobei ein Einsteckgegenstand (37, 48, 49) mittels des stromabnehmenden Einsteckteils (38, 39, 50) einen elektrischen Kontakt mit einer Kontakteinrichtung (31, 32) der Einsteckvorrichtung (40) ausbildet.

## Claims

1. Shelf system (41) for goods presentation consisting of a plug-in device (40) and a plug-in object (37, 48, 49) in the form of a bracket, wherein the plug-in object comprises a plug-in part (38, 39, 50), wherein the plug-in device (40) consists of a profile (1, 46, 47, 52-54), which comprises a first supporting member (22, 24), and a rail-like contact device (31, 32), wherein the profile (1, 46, 47, 52-54) has a first interior space (2) which is delimited on a first side by a rear wall (3), wherein the rear wall (3) comprises a holding member (28), wherein a second side of the first interior space (2) is formed by a first side wall (4) and a third side of the first interior space (2) is formed by a second side wall (5), wherein a fixing member (7, 8) is arranged on a side face, which faces the first interior space (2), of the first and/or second side wall (4, 5) and is configured in such a way as to arrange the rail-like contact device (31, 32) thereon, wherein a fourth side of the first interior space (2) is formed by a front wall (6) which is arranged opposite to the rear wall (3) and has a slot-like opening (9), wherein the front wall (6) in each case has projecting regions in the direction of the opposite first or second side wall (4, 5) on the first and second side wall (4, 5), and the front wall comprises a bearing surface (42) for a first wall element, wherein a first cover wall (11) is present with an offset to the first side wall (4) on the front wall (6) and a second cover wall (10) is present with an offset to the second side wall (5) on the front wall (6), wherein the first and the second cover wall (10, 11) form a gap-like interspace (12) between them, wherein the plug-in part (38, 39, 50) is designed as a current-collecting plug-in part (38, 39, 50) and is configured in such a way that, in the state in which the plug-in object (37, 48, 49) is plugged into the plug-in device (40), the current-collecting plug-in part (38, 39, 50) forms an electrical contact with the rail-like contact device (31, 32), wherein the current-collecting plug-in part (38, 39, 50) is arranged on the plug-in object (37, 48, 49), **characterized in that**, in the state in which the plug-in object (37, 48, 49) arranged on the profile (1, 46, 47, 52-54), the current-collecting plug-in part (38, 39, 50) is completely introduced into the first interior space (2) through the interspace (12) and the opening (9) of the profile (1, 46, 47, 52-54), with the result that the current-collecting plug-in part (38, 39, 50) is not visible to a user from outside and that the current-collecting plug-in part (38, 39, 50) is directly fastened to the plug-in object (37, 48, 49).

2. Shelf system (41) for goods presentation according to Claim 1, **characterized in that** the first and the second cover wall (10, 11) of the plug-in device (40) form the interspace (12), wherein the first and/or the second cover wall (10, 11) extend with an offset to the first and/or the second side wall (4, 5) and are arranged projecting on an outer side (42), which faces away from the first interior space (2), of the front wall (6) of the profile (1, 46, 47, 52-54).

3. Shelf system (41) for goods presentation according to either of the preceding claims, **characterized in that** the first supporting member (22) is arranged projecting on the first and/or the second side wall (4, 5) and comprises a wall element bearing surface (23), wherein the wall element bearing surface (23) is oriented parallel to and aligned with an outer side (42), which is opposite the first interior space (2) of the profile (1, 46, 47), of the front wall (6).

4. Shelf system (41) for goods presentation according to one of the preceding claims, **characterized in that** a projection is formed on the first and/or the second side wall (4, 5) of the plug-in device (40).

5. Shelf system (41) for goods presentation according to one of the preceding claims, **characterized in that** a second supporting member (24) is attached to the first and/or second side wall (4, 5) of the plug-in device (40) so as to be parallel and in alignment and is arranged projecting from the rear wall (3).

6. Shelf system (41) for goods presentation according to one of Claims 2 to 5, **characterized in that** there is formed a spacer member (13) which projects outwardly on an outer side of the first and/or the second cover wall (10, 11) from the interspace (12) of the first and the second cover wall (10, 11).

7. Shelf system (41) for goods presentation according to one of the preceding claims, **characterized in that** the contact device (31, 32) is designed as a rail-like element.

8. Shelf system (41) for goods presentation according to one of the preceding claims, **characterized in that** a cover element (20) is provided on the plug-in device (40), and **in that** the profile (1, 46, 47, 52-54) comprises a second interior space (15), wherein the second interior space (15) of the profile (1, 46, 47, 52-54) has side walls (16, 17) and at least one side wall (16, 17) comprises a holding element (18, 19), wherein the cover element (20) is arranged thereon.

9. Shelf system (41) for goods presentation according to one of the preceding claims, **characterized in that** the second supporting member (24) forms a side wall (16) of the second interior space (15).

10. Shelf system (41) for goods presentation according to one of the preceding claims, **characterized in that** the profile (53, 54) comprises a third interior space (60) and the third interior space (60) is delimited on a first side by a further rear wall (3a), and the further rear wall (3a) comprises a second holding member, wherein a second side of the third interior space (60) is formed by a further second side wall (5a) and a third side is formed by a third side wall (55), wherein a fourth side of the third interior space (60) is formed by a further front wall (6a) which is arranged opposite to the rear wall (3a) and has a slot-like opening and in each case has projecting regions in the direction of the opposite further second and third side wall (5a, 55) and wherein the further front wall (6a) comprises a bearing surface (42a) for the first and/or a second wall element.

11. Shelf system (41) for goods presentation according to one of the preceding claims, **characterized in that** an adjusting member (58, 59) for the first and/or second wall element is formed on the first and/or the second cover wall (10, 11).

12. Shelf system (41) for goods presentation according to one of the preceding claims, **characterized in that** two plug-in devices (40) and two plug-in objects (37, 48, 49) are provided, wherein one plug-in object (37, 48, 49) forms, by means of the current-collecting plug-in part (38, 39, 50), an electrical contact with a contact device (31, 32) of the plug-in device (40).

## Revendications

1. Système d'étagères (41) pour la présentation de marchandises, constitué d'un dispositif d'insertion (40) et d'un objet d'insertion (37, 48, 49) sous la forme d'une console, l'objet d'insertion comprenant une partie d'insertion (38, 39, 50), le dispositif d'insertion (40) étant constitué d'un profilé (1, 46, 47, 52 - 54), qui comprend un premier organe de support (22, 24) et un appareil de contact en forme de rail (31, 32), le profilé (1, 46, 47, 52 - 54) présentant un premier espace intérieur (2), qui est délimité sur un premier côté par une paroi arrière (3), la paroi arrière (3) comprenant un organe de retenue (28), un deuxième côté du premier espace intérieur (2) étant formé par une première paroi latérale (4) et un troisième côté du premier espace intérieur (2) par une deuxième paroi latérale (5), un organe de fixation (7, 8) étant agencé sur une surface latérale, tournée vers le premier espace intérieur (2), de la première et/ou de la deuxième paroi latérale (4, 5), qui est conçu pour y agencer l'appareil de contact en forme de rail (31, 32), un quatrième côté du premier espace intérieur (2) étant formé par une paroi frontale (6), qui est agencée à l'opposé de la paroi arrière (3) et présente une ouverture en forme de fente (9), la paroi frontale (6) présentant des zones en saillie respectives en direction de la première ou de la deuxième paroi latérale opposée (4, 5) sur la première et la deuxième paroi latérale (4, 5) et la paroi frontale comprenant une surface d'appui (42) pour un premier élément de paroi, une première paroi d'écran (11) avec un décalage par rapport à la première paroi latérale (4) et une deuxième paroi d'écran (10) avec un décalage par rapport à la deuxième paroi latérale (5) étant présentes sur la paroi frontale (6), la première et la deuxième paroi d'écran (10, 11) formant entre elles un espace intermédiaire en forme d'intervalle (12), la partie d'insertion (38, 39, 50) étant configurée sous la forme d'une partie d'insertion collectrice de courant (38, 39, 50) et étant conçue de telle sorte qu'à l'état inséré de l'objet d'insertion (37, 48, 49) dans le dispositif d'insertion (40), la partie d'insertion collectrice de courant (38, 39, 50) forme un contact électrique avec l'appareil de contact en forme de rail (31, 32), la partie d'insertion collectrice de courant (38, 39, 50) étant agencée sur l'objet d'insertion (37, 48, 49), **caractérisé en ce qu'**à l'état agencé de l'objet d'insertion (37, 48, 49) sur le profilé (1, 46, 47, 52 - 54), la partie d'insertion collectrice de courant (38, 39, 50) est introduite entièrement dans le premier espace intérieur (2) a travers l'espace intermédiaire (12) et l'ouverture (9) du profilé (1, 46, 47, 52 - 54), de telle sorte que la partie d'insertion collectrice de courant (38, 39, 50) n'est pas visible de l'extérieur par un utilisateur, et que la partie d'insertion collectrice de courant (38, 39, 50) est fixée directement à l'objet d'insertion (37, 48, 49) .

2. Système d'étagères (41) pour la présentation de marchandises selon la revendication 1, **caractérisé en ce que** la première et la deuxième paroi d'écran (10, 11) du dispositif d'insertion (40) forment l'espace intermédiaire (12), la première et/ou la deuxième paroi d'écran (10, 11) s'étendant avec un décalage par rapport à la première et/ou à la deuxième paroi latérale (4, 5) et étant agencées en saillie sur un côté extérieur (42), détourné du premier espace intérieur (2), de la paroi frontale (6) du profilé (1, 46, 47, 52 - 54).

3. Système d'étagères (41) pour la présentation de marchandises selon l'une quelconque des revendications précédentes, **caractérisé en ce que** le premier organe de support (22) est agencé en saillie sur la première et/ou la deuxième paroi latérale (4, 5) et comprend une surface d'appui d'élément de paroi (23), la surface d'appui d'élément de paroi (23) étant orientée parallèlement et en alignement avec un côté extérieur (42) de la paroi frontale (6), opposé au premier espace intérieur (2) du profilé (1, 46, 47).

4. Système d'étagères (41) pour la présentation de marchandises selon l'une quelconque des revendications précédentes, **caractérisé en ce qu'**une protubérance est formée sur la première et/ou la deuxième paroi latérale (4, 5) du dispositif d'insertion (40).

5. Système d'étagères (41) pour la présentation de marchandises selon l'une quelconque des revendications précédentes, **caractérisé en ce qu'**un deuxième organe de support (24) est relié parallèlement et en alignement avec la première et/ou la deuxième paroi latérale (4, 5) du dispositif d'insertion (40) et est agencé en saillie de la paroi arrière (3).

6. Système d'étagères (41) pour la présentation de marchandises selon l'une quelconque des revendications 2 à 5, **caractérisé en ce qu'**un organe d'écartement (13) en saillie de l'espace intermédiaire (12) de la première et de la deuxième paroi d'écran (10, 11) vers l'extérieur sur un côté extérieur de la première et/ou de la deuxième paroi d'écran (10, 11) est formé.

7. Système d'étagères (41) pour la présentation de marchandises selon l'une quelconque des revendications précédentes, **caractérisé en ce que** l'appareil de contact (31, 32) est configuré sous forme d'élément en forme de rail.

8. Système d'étagères (41) pour la présentation de marchandises selon l'une quelconque des revendications précédentes, **caractérisé en ce qu'**un élément d'écran (20) est prévu sur le dispositif d'insertion (40), et **en ce que** le profilé (1, 46, 47, 52 - 54) comprend un deuxième espace intérieur (15), le deuxième espace intérieur (15) du profilé (1, 46, 47, 52 - 54) présentant des parois latérales (16, 17) et au moins une paroi latérale (16, 17) comprenant un élément de retenue (18, 19), l'élément d'écran (20) étant agencé sur celui-ci.

9. Système d'étagères (41) pour la présentation de marchandises selon l'une quelconque des revendications précédentes, **caractérisé en ce que** le deuxième organe de support (24) forme une paroi latérale (16) du deuxième espace intérieur (15).

10. Système d'étagères (41) pour la présentation de marchandises selon l'une quelconque des revendications précédentes, **caractérisé en ce que** le profilé (53, 54) comprend un troisième espace intérieur (60), et le troisième espace intérieur (60) est délimité sur un premier côté par une autre paroi arrière (3a), et l'autre paroi arrière (3a) comprend un deuxième organe de retenue, un deuxième côté du troisième espace intérieur (60) étant formé par une autre deuxième paroi latérale (5a) et un troisième côté par une troisième paroi latérale (55), un quatrième côté du troisième espace intérieur (60) étant formé par une autre paroi frontale (6a), qui est agencée à l'opposé de la paroi arrière (3a) et présente une ouverture en forme de fente et présente des zones en saillie respectives en direction des autres deuxième et troisième parois latérales opposées (5a, 55), et l'autre paroi frontale (6a) comprenant une surface d'appui (42a) pour le premier et/ou un deuxième élément de paroi.

11. Système d'étagères (41) pour la présentation de marchandises selon l'une quelconque des revendications précédentes, **caractérisé en ce qu'**un organe d'ajustement (58, 59) pour le premier et/ou le deuxième élément de paroi est formé sur la première et/ou la deuxième paroi d'écran (10, 11).

12. Système d'étagères (41) pour la présentation de marchandises selon l'une quelconque des revendications précédentes, **caractérisé en ce que** deux dispositifs d'insertion (40) et deux objets d'insertion (37, 48, 49) sont prévus, un objet d'insertion (37, 48, 49) formant un contact électrique avec un appareil de contact (31, 32) du dispositif d'insertion (40) au moyen de la partie d'insertion collectrice de courant (38, 39, 50).
